# FASCICULE DE BREVET EUROPEEN

(11) **EP 3 542 119 B1**
(45) Date de publication et mention de la délivrance du brevet: **29.07.2020**
(21) Numéro de dépôt: 17811986.3
(22) Date de dépôt: 10.11.2017
(51) Int. Cl.: F41A 9/56, F41A 9/30, F41A 9/37

(54) **DISPOSITIF D'ALIMENTATION EN MUNITIONS EN BANDES POUR UNE ARME AUTOMATIQUE DU TYPE A DOUBLE ALIMENTATION**
BANDMUNITIONZUFÜHRVORRICHTUNG FÜR AUTOMATISCHE WAFFE MIT DUALER ZUFÜHRUNG
BELT AMMUNITION FEEDING DEVICE FOR DUAL-FEED AUTOMATIC WEAPON

(30) Priorité: 15.11.2016 FR 1601620
(43) Date de publication de la demande: 25.09.2019
(73) Titulaire: NEXTER Systems, 42328 Roanne Cedex (FR)
(72) Inventeur: BAERT, Steve, 18023 Bourges (FR)
(74) Mandataire: Cabinet Chaillot
(86) Numéro de dépôt international: PCT/FR2017/053077
(87) Numéro de publication internationale: WO 2018/091805

(56) Documents cités:
- EP-A1- 0 129 457
- FR-A1- 3 022 338
- RU-C1- 2 406 052
- US-A- 5 299 487

## Description

Le domaine technique de l'invention est celui des dispositifs permettant l'alimentation d'une arme automatique avec des munitions en bandes, et plus particulièrement celui des dispositifs destinés aux armes ayant une double alimentation.

Il est classique d'alimenter une arme à partir de bandes de munitions. Pour éviter les incidents de tir, les bandes de munitions sont généralement guidées par des couloirs.

Les couloirs sont le plus souvent des couloirs souples ou semi-rigides. Cependant, lorsque le montage d'arme est compact et que l'on cherche à conduire les bandes en suivant des parcours ayant un rayon de courbure réduit, il est nécessaire d'avoir recours à des couloirs rigides. En effet, la courbure naturelle adoptée par les couloirs souples ou semi rigides ne permet pas de réduire l'encombrement des couloirs. Par ailleurs les couloirs souples sont mal adaptés à des cheminements combinant ou alternant différents pivotements de la bande.

Ceci est vrai en particulier lorsqu'il est nécessaire de faire pivoter la bande de munitions de 90° pour conduire les munitions d'un magasin dans lequel elles sont orientées avec leur axe perpendiculaire au plan vertical contenant l'axe du tube de l'arme vers un orifice d'introduction dans l'arme au niveau duquel les munitions ont leur axe parallèle à l'axe du tube de l'arme.

Le brevet US5299487 décrit un système d'arme multitubes qui est ainsi alimenté par des couloirs rigides.

Cependant ce système d'arme est un système multitubes comportant concrètement plusieurs armes ayant chacune son orifice d'introduction. Chaque couloir rigide est donc fixé au niveau de l'orifice d'introduction dans une des armes et il est prévu de réaliser un couloir comportant deux parties rectilignes coulissantes l'une par rapport à l'autre pour absorber le recul de l'arme. Un recul pour une arme de moyen calibre est de l'ordre de 10 à 30 mm (on entend par moyen calibre un calibre compris entre 12,5mm et 40mm).

Une telle solution ne peut pas être mise en œuvre pour une arme mono tube et dont le dispositif d'alimentation comprend deux voies d'alimentation destinées à acheminer des munitions différentes. Une telle arme et son dispositif d'alimentation sont décrits par le brevet EP129457. Avec un tel dispositif, la bande de munitions qui n'est pas utilisée est écartée de l'arme et il n'est donc pas possible de fixer un couloir rigide à chaque alimentation en munition.

C'est le but de l'invention que de proposer un dispositif d'alimentation pour une arme comportant deux voies d'alimentation basculantes, dispositif comportant des couloirs rigides permettant d'assurer la compacité du montage tout en assurant un guidage fiable des bandes de munitions.

Ainsi l'invention a pour objet un dispositif d'alimentation en munitions en bandes pour une arme automatique du type à double alimentation, dispositif comprenant deux voies d'alimentation en munitions qui sont disposées de part et d'autre d'un axe de tir de l'arme, chaque voie étant dotée d'un bras basculant autour d'un axe parallèle à l'axe de l'arme de façon à pouvoir positionner une étoile d'alimentation solidaire dudit bras basculant entre une position en prise avec une étoile de mise à poste fixe et une position dégagée de l'étoile de mise à poste, dispositif caractérisé en ce qu'il comprend, pour chaque voie d'alimentation, au moins un premier couloir rigide conduisant une bande de munitions d'un magasin jusqu'au voisinage de l'arme, et au niveau de chaque bras basculant un second couloir de guidage rigide comportant une embouchure supérieure reliée à une partie droite dans laquelle les munitions sont guidées et progressent avec leurs axes sensiblement parallèles à l'axe de tir et suivant une direction sensiblement verticale, l'embouchure étant orientée suivant une direction sensiblement perpendiculaire à la partie droite et étant disposée en regard d'une ouverture de sortie du premier couloir rigide, l'embouchure comportant par ailleurs une partie évasée formant entonnoir de guidage et permettant de coiffer l'ouverture de sortie du premier couloir rigide lorsque le bras basculant est dans sa position en prise avec l'étoile de mise à poste.

Selon une caractéristique, la partie évasée de l'embouchure pourra permettre de coiffer l'ouverture de sortie du premier couloir rigide également lorsque le bras basculant est dans sa position dégagée de l'étoile de mise à poste.

Avantageusement, l'embouchure pourra comporter un dégagement au niveau de sa face supérieure.

Selon d'autres caractéristiques, le premier couloir rigide pourra comporter une partie formant un coude plan de 90° de façon à amener les munitions d'une orientation initiale dans laquelle elles ont leur axe perpendiculaire à un plan vertical passant par l'axe de l'arme à une orientation finale, au niveau de l'ouverture de sortie du premier couloir rigide, orientation finale dans laquelle les munitions ont leur axe parallèle à l'axe de l'arme.

Chaque bras basculant pourra comprendre une partie inférieure solidaire de l'arme et à laquelle sera fixé le second couloir rigide par un parallélogramme déformable.

L'invention sera mieux comprise à la lecture de la description qui va suivre d'un mode particulier de réalisation, description faite en référence aux dessins annexés et dans lesquels :
- La Figure 1 est une vue latérale schématique d'une arme et de son dispositif d'alimentation en munitions ;
- La figure 2 est une vue de dessus de cette arme et de son dispositif d'alimentation ;
- La figure 3 est un vue arrière simplifiée, suivant la flèche R repérée à la figure 2, et montrant le dispositif d'alimentation double ;
- La figure 4a est une vue partielle montrant le dispositif d'alimentation en position dégagée ;
- La figure 4b est une vue partielle montrant le dispositif d'alimentation en position engagée.

En se reportant aux figures 1 et 2, une arme automatique 1 de moyen calibre (calibre compris entre 12,5mm et 40mm) comporte un mécanisme d'arme 1a, solidaire d'un traîneau permettant le recul (non représenté en détails) et un tube 1b. Le traîneau de l'arme 1 est solidaire d'un support oscillant (non représenté) qui peut pivoter sur des tourillons 2 par rapport à un affut (non représenté) pour permettre le pointage en site. On a figuré en pointillés mixtes l'axe 3 de tir de l'arme.

Comme on le voit plus particulièrement à la figure 2, l'arme 1 est du type à double alimentation (comme décrit par le brevet EP129457), et le dispositif d'alimentation comprend donc deux voies 7a et 7b d'alimentation en munitions 4 qui sont disposées de part et d'autre de l'axe 3 de tir de l'arme 1. Au niveau de chaque voie 7a ou 7b, les munitions 4 sont liées en une bande 5 (figure 1) qui se loge dans un magasin 6a ou 6b disposé latéralement à l'arme.

Comme on le voit sur les figures, le dispositif d'alimentation comprend au niveau de chaque voie 7a ou 7b un premier couloir rigide 8a ou 8b qui conduit une bande de munitions 4 du magasin 6a ou 6b jusqu'au voisinage de l'arme 1.

On a schématisé à la figure 3 une vue de l'arme 1 au niveau des orifices d'introduction des munitions. Comme décrit par le brevet EP129457, chaque voie 7a,7b est dotée d'un bras 9a ou 9b qui est basculant autour d'un axe 10a ou 10b qui est parallèle à l'axe 3 de l'arme. Chaque bras peut ainsi venir positionner une étoile d'alimentation 11a ou 11b de façon engagée ou dégagée sur une étoile 12 de mise à poste fixe portée par l'arme. Chaque étoile 11a ou 11b est solidaire d'un des bras basculant 9a ou 9b.

Pour la simplicité des figures, les étoiles n'ont pas été dessinées avec toutes leurs alvéoles. Ce dispositif est décrit par le brevet EP129457 auquel on se reportera pour les détails de construction.

Le bras basculant de droite 9a est ici représenté dégagé de l'étoile fixe 12. Le bras basculant de gauche 9b est représenté engagé (en prise) avec l'étoile fixe 12. Cette position correspond à une alimentation de l'arme 1 avec les munitions provenant du bras de gauche 9b.

Conformément à ce mode de réalisation de l'invention, chaque voie d'alimentation 7a et 7b comprend donc un premier couloir rigide 8a, 8b qui comporte une partie formant un coude plan 13a, 13b de 90° (figure 2). Ce coude permet comme on le voit à la figure 2, d'amener les munitions 4 d'une orientation initiale dans laquelle elles ont leur axe 14i qui est perpendiculaire à un plan vertical passant par l'axe 3 de l'arme à une orientation finale dans laquelle les munitions ont leur axe 14f qui est parallèle à l'axe 3 de l'arme.

Les munitions 4 se trouvent avec les orientations initiales de leurs axes 14i au niveau des magasins 6a,6b et dans la partie droite du premier couloir rigide 8a,8b. Les munitions 4 se trouvent avec l'orientation finale de leurs axes 14f au niveau d'une ouverture de sortie 15a ou 15b du premier couloir rigide 8a,8b.

Pour améliorer le guidage des bandes de munitions 4 au cours de ce pivotement de 90° dans les premiers couloirs rigides 8a, 8b, les fonds des premiers couloirs rigides 8a,8b portent une ou plusieurs barrettes rigides 21 qui ont un profil circulaire et qui coopèrent avec les maillons des bandes pour assurer un guidage des bandes.

Le dispositif selon l'invention comprend également au niveau de chaque bras basculant 9a,9b un second couloir de guidage rigide 16a, 16b qui comporte une embouchure supérieure 17a,17b qui est reliée à une partie droite 18a,18b dans laquelle les munitions 4 sont guidées et progressent avec leurs axes sensiblement parallèles à l'axe de tir 3 et suivant une direction V sensiblement verticale (figure 3).

L'embouchure 17a ou 17b est orientée suivant une direction sensiblement perpendiculaire à la partie droite 18a ou 18b et elle est disposée en regard de l'ouverture de sortie 15a ou 15b du premier couloir rigide 8a ou 8b.

Comme on le voit à la figure 3, l'embouchure 17a (ou 17b) comporte une partie évasée 19a ou 19b formant un entonnoir de guidage et permettant de coiffer l'ouverture de sortie 15a ou 15b du premier couloir rigide 8a ou 8b lorsque le bras basculant 9a ou 9b est dans sa position en prise avec l'étoile de mise à poste 12.

On remarque à la figure 3 que chaque bras 9a,9b comporte une partie inférieure 22a ou 22b qui porte l'articulation 10a ou 10b et sur laquelle est fixée la partie droite 18a ou 18b du second couloir 16a ou 16b. La fixation est réalisée par deux plaques 23 qui sont disposées au niveau des côtés étroits du couloir (voir aussi la figure 1) et qui sont articulées à la fois sur la partie droite 18a ou 18b et sur la partie inférieure 22a ou 22b (articulations 24 schématisées par des traits sur la figure 3). Ces deux plaques constituent un parallélogramme déformable reliant le second couloir rigide 16a ou 16b à la partie inférieure 22a, 22b du bras 9a ou 9b. Ce parallélogramme déformable autorise un déplacement axial limité de l'arme 1 (qui est solidaire de la partie inférieure 22a,22b des bras) par rapport aux second couloirs rigides 16a,16b qui sont maintenus relativement à l'affût. Ceci permet le recul de l'arme malgré la présence de couloirs rigides. Le recul est de l'ordre de 10 à 30mm pour les armes automatiques de moyen calibre.

Comme on le voit sur les figures 1 et 2, l'embouchure 17a ou 17b présente aussi un jeu transversal J par rapport au premier couloir rigide 8a ou 8b. Un tel jeu global est de l'ordre de 10 mm. Il est réparti de part et d'autre du couloir rigide 8a ou 8b et permet le basculement sans interférence du second couloir rigide 16a, 16b par rapport au premier couloir rigide 8a, 8b.

Ainsi le guidage des munitions est parfaitement assuré par les couloirs rigides tant au niveau du premier couloir rigide 8a,8b, qu'au niveau du second couloir rigide 16a,16b. Le guidage est aussi assuré entre le second couloir rigide 16a,16b et la partie inférieure 22a,22b des bras. Il n'y a aucun risque de voir la bande de munitions se déformer ou se vriller à proximité de l'arme, malgré la compacité du dispositif d'alimentation et le pivotement de 90° des munitions qui est assuré à proximité immédiate de l'arme.

On notera que les couloirs rigides 8a,8b,16a et 16b sont liés au support oscillant de l'arme 1 par des moyens non représentés et ils pivotent donc avec ce support lors des pointages en site.

On a représenté sur les figures 4a et 4b la partie supérieure de la voie d'alimentation de droite 7a, montrant le deuxième couloir rigide 16a et sa coopération avec le premier couloir rigide 8a. Il est clair que la figure serait analogue pour la voie d'alimentation de gauche 7b, qui est symétrique de la voie de droite par rapport au plan vertical passant par l'axe 3 du tube de l'arme.

Comme on le voit plus particulièrement aux figures 4a et 4b, l'embouchure 17a (ou 17b) peut coiffer l'ouverture de sortie 15a (ou 15b) du premier couloir rigide 8a (ou 8b) aussi bien dans la position en prise du bras basculant (figure 4b) que dans la position dégagée du bras basculant (figure 4a). Une telle disposition assure que les munitions 4 de la bande se trouvent toujours positionnées à l'intérieur d'un couloir rigide. La profondeur P de la partie évasée 19a (ou 19b) sera suffisante pour assurer une telle fonction. On remarque aussi sur les figures 4a et 4b que l'embouchure 17a (ou 17b) comporte un dégagement 20a (ou 20b) au niveau de sa face supérieure. Une telle disposition, associée à la présence de la partie évasée 19a (ou 19b), permet un basculement du bras sans interférences avec le premier couloir rigide 8a (ou 8b).

Le dégagement 20a ou 20b permet aussi d'accéder à la bande de munitions pour pouvoir la pousser manuellement lors du chargement initial.

Différentes variantes sont possibles sans sortir du cadre de l'invention. Il est ainsi possible de réaliser le parallélogramme déformable reliant la partie inférieure du bras basculant au second couloir rigide sous la forme de biellettes de liaison reliées aux deux parties du bras par des liaisons rotules.

## Revendications

1. Dispositif d'alimentation en munitions (4) en bandes pour une arme automatique (1) du type à double alimentation, dispositif comprenant deux voies d'alimentation (7a,7b) en munitions qui sont disposées de part et d'autre d'un axe de tir (3) de l'arme (1), chaque voie étant dotée d'un bras (9a,9b) basculant autour d'un axe (10a,10b) parallèle à l'axe (3) de l'arme de façon à pouvoir positionner une étoile d'alimentation (11a,11b) solidaire dudit bras basculant entre une position en prise avec une étoile (12) de mise à poste fixe et une position dégagée de l'étoile de mise à poste, dispositif ***caractérisé en ce qu***'il comprend, pour chaque voie d'alimentation (7a,7b), au moins un premier couloir rigide (8a,8b) conduisant une bande de munitions d'un magasin (6a,6b) jusqu'au voisinage de l'arme (1), et au niveau de chaque bras basculant (9a,9b) un second couloir de guidage rigide (16a,16b) comportant une embouchure supérieure (17a,17b) reliée à une partie droite (18a,18b) dans laquelle les munitions (4) sont guidées et progressent avec leurs axes sensiblement parallèles à l'axe de tir (3) et suivant une direction (V) sensiblement verticale, l'embouchure (17a,17b) étant orientée suivant une direction sensiblement perpendiculaire à la partie droite (18a,18b) et étant disposée en regard d'une ouverture de sortie (15a,15b) du premier couloir rigide (8a,8b), l'embouchure (17a,17b) comportant par ailleurs une partie évasée (19a,19b) formant entonnoir de guidage et permettant de coiffer l'ouverture de sortie (15a,15b) du premier couloir rigide (8a,8b) lorsque le bras basculant (9a,9b) est dans sa position en prise avec l'étoile (12) de mise à poste.

2. Dispositif d'alimentation en munitions selon la revendication 1, **caractérisé en ce que** la partie évasée (19a,19b) de l'embouchure (17a,17b) permet de coiffer l'ouverture de sortie (15a,15b) du premier couloir rigide (8a,8b) également lorsque le bras basculant (9a,9b) est dans sa position dégagée de l'étoile (12) de mise à poste.

3. Dispositif d'alimentation en munitions selon une des revendications 1 ou 2, **caractérisé en ce que** l'embouchure (17a,17b) comporte un dégagement (20a,20b) au niveau de sa face supérieure.

4. Dispositif d'alimentation en munitions selon une des revendications 1 à 3, **caractérisé en ce que** le premier couloir rigide (8a,8b) comporte une partie formant un coude plan (13a,13b) de 90° de façon à amener les munitions (4) d'une orientation initiale dans laquelle elles ont leur axe (14i) perpendiculaire à un plan vertical passant par l'axe (3) de l'arme à une orientation finale, au niveau de l'ouverture de sortie (15a,15b) du premier couloir rigide (8a,8b), orientation finale dans laquelle les munitions ont leur axe (14f) parallèle à l'axe (3) de l'arme.

5. Dispositif d'alimentation en munitions selon une des revendications 1 à 4, **caractérisé en ce que** chaque bras basculant (9a,9b) comprend une partie inférieure (22a,22b) solidaire de l'arme (1) et à laquelle est fixé le second couloir rigide (16a,16b) par un parallélogramme déformable (23,24).

## Patentansprüche

1. Bandmunitionszuführvorrichtung (4) für eine automatische Waffe (1) vom Typ mit doppelter Zuführung, wobei die Vorrichtung zwei Munitionszuführwege (7a, 7b) umfasst, die beiderseits einer Schussachse (3) der Waffe (1) angeordnet sind, wobei jeder Weg mit einem Arm (9a, 9b) versehen ist, der um eine Achse (10a, 10b) schwenkt, die parallel zur Achse (3) der Waffe ist, derart, dass ein Zuführstern (11a, 11b) positionierbar ist, der mit dem Arm fest verbunden ist, schwenkend zwischen einer Eingriffposition mit einem festen Positionierungsstern (12) und einer gelösten Position des Positionierungssterns, wobei die Vorrichtung **dadurch gekennzeichnet ist, dass** sie umfasst, für jeden Zuführweg (7a, 7b), mindestens einen ersten starren Korridor (8a, 8b), der ein Munitionsband aus einem Magazin (6a, 6b) bis in die Nähe der Waffe (1) führt, und im Bereich jedes Schwenkarms (9a, 9b) einen zweiten starren Führungskorridor (16a, 16b), der eine obere Mündung (17a, 17b) aufweist, die mit einem geraden Teil (18a, 18b) verbunden ist, in dem die Munitionen (4) geführt werden und mit ihren Achsen, die etwa parallel zur Schussachse (3) sind, und gemäß einer etwa vertikalen Richtung (V) vorankommen, wobei die Mündung (17a, 17b) gemäß einer Richtung ausgerichtet ist, die etwa senkrecht zum geraden Teil (18a, 18b) ist und gegenüber einer Ausgangsöffnung (15a, 15b) des ersten starren Korridors (8a, 8b) angeordnet ist, wobei die Mündung (17a, 17b) ferner einen erweiterten Teil (19a, 19b) aufweist, der einen Führungstrichter bildet und erlaubt, die Ausgangsöffnung (15a, 15b) des ersten starren Korridors (8a, 8b) abzudecken, wenn der Schwenkarm (9a, 9b) in seiner Eingriffposition mit dem Positionierungsstern (12) ist.

2. Munitionszuführvorrichtung nach Anspruch 1, **dadurch gekennzeichnet, dass** der erweiterte Teil (19a, 19b) der Mündung (17a, 17b) erlaubt, die Ausgangsöffnung (15a, 15b) des ersten starren Korridors (8a, 8b) auch dann abzudecken, wenn der Schwenkarm (9a, 9b) in seiner vom Positionierungsstern (12) gelösten Position ist.

3. Munitionszuführvorrichtung nach einem der Ansprüche 1 oder 2, **dadurch gekennzeichnet, dass** die Mündung (17a, 17b) einen Freiraum (20a, 20b) im Bereich ihrer oberen Fläche aufweist.

4. Munitionszuführvorrichtung nach einem der Ansprüche 1 bis 3, **dadurch gekennzeichnet, dass** der erste starre Korridor (8a, 8b) einen Teil aufweist, der ein ebenes Knie (13a, 13b) von 90° bildet, derart, dass die Munitionen (4) einer Anfangsausrichtung, in welcher sie ihre Achse (14i) senkrecht zu einer vertikalen Ebene haben, die durch die Achse (3) der Waffe verläuft, zu einer Endausrichtung geführt werden, im Bereich der Ausgangsöffnung (15a, 15b) des ersten starren Korridors (8a, 8b), wobei die Munitionen in der Endausrichtung ihre Achse (14f) parallel zur Achse (3) der Waffe haben.

5. Munitionszuführvorrichtung nach einem der Ansprüche 1 bis 4, **dadurch gekennzeichnet, dass** jeder Schwenkarm (9a, 9b) einen unteren Teil (22a, 22b), der mit der Waffe (1) fest verbunden ist, umfasst, und an dem der zweite starre Korridor (16a, 16b) durch ein verformbares Parallelogramm (23, 24) befestigt ist.

## Claims

1. A belt ammunition (4) feeding device for a dual-feed automatic weapon (1), the device comprising two ammunition feeding channels (7a, 7b) that are arranged on either side of a firing axis (3) of the weapon (1), each channel being provided with an arm (9a, 9b) tilting around an axis (10a, 10b) parallel to the axis (3) of the weapon so as to be able to position a feeding star (11a, 11b) secured to said tilting arm between a position engaged with a stationary positioning star (12) and a position free from the stationary positioning star, the device being **characterised in that** it comprises, for each feeding channel (7a, 7b), at least a first rigid chute (8a, 8b) leading an ammunition belt from a magazine (6a, 6b) to the vicinity of the weapon (1), and at each tilting arm (9a, 9b), a second rigid guide chute (16a, 16b) including an upper mouth (17a, 17b) connected to a straight part (18a, 18b) in which the ammunition (4) is guided and progresses with its axis substantially parallel to the firing axis (3) and along a substantially vertical direction (V), the mouth (17a, 17b) being oriented along a direction substantially perpendicular to the straight part (18a, 18b) and being arranged opposite an outlet opening (15a, 15b) of the first rigid chute (8a, 8b), the mouth (17a, 17b) also including a flared part (19a, 19b) forming a guide funnel and making it possible to cap the outlet opening (15a, 15b) of the first rigid chute (8a, 8b) when the tilting arm (9a, 9b) is in its position engaged with the stationary positioning star (12) .

2. The ammunition feeding device according to claim 1, **characterised in that** the flared part (19a, 19b) of the mouth (17a, 17b) makes it possible to cap the outlet opening (15a, 15b) of the first rigid chute (8a, 8b) also when the tilting arm (9a, 9b) is in its position free from the stationary positioning star (12).

3. The ammunition feeding device according to one of claims 1 or 2, **characterised in that** the mouth (17a, 17b) includes a recess (20a, 20b) at its upper face.

4. The ammunition feeding device according to one of claims 1 to 3, **characterised in that** the first rigid chute (8a, 8b) includes a part forming a flat bend (13a, 13b) of 90° so as to lead the ammunition (4) from an initial orientation in which it has its axis (14i) perpendicular to a vertical plane passing through the axis (3) of the weapon to a final orientation, at the outlet opening (15a, 15b) of the first rigid chute (8a, 8b), in which final orientation the axis (14f) of the ammunition is parallel to the axis (3) of the weapon.

5. The ammunition feeding device according to one of claims 1 to 4, **characterised in that** each tilting arm (9a, 9b) comprises a lower part (22a, 22b) secured to the weapon (1) and to which the second rigid chute (16a, 16b) is fastened by a deformable parallelogram (23, 24).
